# EUROPÄISCHE PATENTSCHRIFT

(11) **EP 1 770 050 B1**
(45) Veröffentlichungstag und Bekanntmachung des Hinweises auf die Patenterteilung: **23.12.2009**
(21) Anmeldenummer: 05021285.1
(22) Anmeldetag: 29.09.2005
(51) Int. Cl.: B66C 23/68

(54) **Klappbarer Kran**
Foldable crane
Grue repliable

(43) Veröffentlichungstag der Anmeldung: 04.04.2007
(73) Patentinhaber: Steindl Krantechnik Ges.m.b.H, 5061 Elsbethen (AT)
(72) Erfinder: Steindl, Georg, 5061 Elsbethen (AT)
(74) Vertreter: Torggler, Paul Norbert

(56) Entgegenhaltungen:
- WO-A-94/03389
- DE-A1- 2 748 672
- DE-A1- 3 431 604
- FR-A- 2 331 511
- US-A- 3 024 920
- US-A- 3 032 206

## Beschreibung

Die Erfindung betrifft einen klappbaren Kran gemäß dem Oberbegriff des Anspruchs 1.

Derartige Kräne sind an sich bekannt und kommen beispielsweise in der Forstwirtschaft oder der Schrotiverwertung zum Einsatz. Damit die drei Hauptteile gattungsgemäßer Kräne, die Kransäule, der Hubarm und der Knickarm, im zusammengeklappten Zustand des Krans Z-förmig angeordnet werden können, war es bisher üblich, den Knickarm im Bereich seiner Gelenkverbindung mit dem Hubarm offen auszuführen, sodass der Knickarm und der Hubarm im zusammengeklappten Zustand ineinander greifen können.

Ein Kran, bei dem der Hubarm einen gabelförmigen Aufnahmeabschnitt für den Knickarm aufweist, ist in der US 3,032,206 gezeigt. Dabei ist der zwischen dem Hubarm und dem Knickarm wirkende Knickzylinder innen liegend im gabelförmigen Aufnahmeabschnitt angeordnet, sodass zum z-förmigen Zusammenklappen des Krans die Verbindung zwischen dem Knickzylinder und dem Knickarm gelöst werden muß.

Diese durchaus praktikablen Lösungen weisen den Nachteil auf, dass durch die Ausbildung der Aufnahmeöffnung am Knickarm bzw. die innen liegende Anlenkung des Knickzylinders am Knickarm nicht die ganze Länge des Knickarmes für die Aufnahme eines im Knickarm verfahrbar angeordneten Teleskoparmes zur Verfügung steht, wodurch die Reichweite des Kranes beschränkt ist.

Die Erfindung hat es sich daher zur Aufgabe gemacht, einen gattungsgemäßen Kran zu schaffen, mit dem in einfacher Weise eine Verlängerung der Reichweite des Kranes möglich ist und der insgesamt eine einfache konstruktive Lösung darstellt.

Erfindungsgemäß wird dies dadurch erreicht, dass der Knickarm als Formrohr ausgebildet ist, in dem ein Teleskoparm verfahrbar gelagert ist, wobei sich der Aufnahmebereich des Knickarmes für den Teleskoparm im Wesentlichen, vorzugsweise direkt, bis zur Gelenkverbindung mit dem Hubarm erstreckt.

Dadurch wird zum einen erreicht, dass im Wesentlichen die gesamte Länge des Knickarmes zur Aufnahme eines Teleskoparmes zur Verfügung steht. Ist also der Knickarm als Formrohr, beispielsweise mit einem rechteckigen, vieleckigen oder ovalen Querschnitt, in dem ein Teleskoparm verfahrbar gelagert ist, ausgebildet, kann der Teleskoparm im Wesentlichen gleich lang ausgebildet sein wie der Knickarm, während beim Stand der Technik der Teleskoparm - bedingt durch die im Endbereich des Knickarmes angeordnete Aufnahmeöffnung für den Hubarm - kürzer als der Knickarm ausgebildet werden musste. Mit der Erfindung ergibt sich also eine Verlängerung der Reichweite, die je nach Auslegecharakteristik des Kranes zwischen 30 cm und 120 cm betragen kann.

Ein weiterer Vorteil der Erfindung ergibt sich durch die Anordnung des Knickzylinders. Betrachtet man das zwischen den beiden Anlenkpunkten des Knickzylinders und der Drehachse zwischen dem Hubarm und dem Knickarm ausgebildete Gelenksdreieck, dessen Basis vom Knickzylinder gebildet wird, ist man bisher davon ausgegangen, dass der kürzere der beiden zwischen den beiden Anlenkpunkten des Knickzylinders und der Drehachse der Gelenkverbindung gebildete Schenkel an jenem Arm des Gelenkarmsystems anzuordnen ist, an dem die Aufnahmeöffnung für den zweiten Arm des Gelenkarmsystems ausgebildet ist. Würde man diesem Prinzip folgen, ergäbe sich bei der erfindungsgemäßen Anordnung des Aufnahmeabschnittes am Hubarm ein maximaler Bewegungswinkel für den Knickzylinder von etwa 310 bis 320°.

Durch die erfindungsgemäße Anordnung sowohl des Aufnahmeabschnittes für den zweiten Arm des Gelenkarmsystems am Hubarm als auch des längeren Schenkels des Gelenkdreiecks am Hubarm kann dieser Nachteil vermieden und ein kleinerer maximaler Bewegungswinkel für den Knickzylinder erreicht werden, wodurch insgesamt eine einfachere Konstruktion ermöglicht wird.

Gemäß einem weiteren Ausführungsbeispiel der Erfindung ist der Bewegungswinkel, den der Knickzylinder zwischen seinen beiden Endstellungen einschließt kleiner 80°, vorzugsweise kleiner 60°, wobei ein bevorzugtes Ausführungsbeispiel der Erfindung vorsieht, dass der Bewegungswinkels des Knickzylinders zwischen 20° und 50°, vorzugsweise bei etwa 35°, liegt.

Gemäß der Erfindung ist vorgesehen, dass der Abstand zwischen der Drehachse der Gelenkverbindung und dem Anlenkpunkt des Knickzylinders am Hubarm größer ist als der Abstand zwischen der Drehachse der Gelenkverbindung und dem Anlenkpunkt des Knickzylinders am Knickarm. Dabei hat es sich als günstig herausgestellt, wenn das Verhältnis des Abstandes zwischen der Drehachse der Gelenkverbindung und dem Anlenkpunkt des Knickzylinders am Hubarm zum Abstand zwischen der Drehachse der Gelenkverbindung und dem Anlenkpunkt des Knickzylinders am Knickarm zwischen 4:1 und 1.5:1, vorzugsweise zwischen 3:1 und 2:1 liegt.

Ein weiteres Ausführungsbeispiel der Erfindung, mit der das Zusammenklappen des Krans in seine Z-Form auf einfache Weise realisierbar ist, sieht vor, dass der wenigstens eine Knickzylinder seitlich außen liegend am Hubarm und am Knickarm drehbeweglich angelenkt ist, wobei es sich als günstig erwiesen hat, wenn der Kran zwei Knickzylinder aufweist, die an gegenüberliegenden Seiten am Hubarm und am Knickarm angelenkt sind. Dadurch und durch die erfindungsgemäße Anordnung des Knickzylinders wird es zudem ermöglicht, dass gemäß einem weiteren Ausführungsbeispiel der Erfindung der (die) Anlenkpunkt(e) des (der) Knickzylinder(s) am Hubarm außerhalb des Aufnahmeabschnittes für den Knickarm angeordnet ist (sind), wodurch sich insgesamt eine robustere Konstruktion ergibt, da ja die Einlenkung der Kräfte nicht mehr wie beim Stand der Technik in den offenen Aufnahmeabschnitt eines der beiden Arme des Gelenkarmsystems erfolgt.

Weitere Einzelheiten und Vorteile der vorliegenden Erfindung werden anhand der Figurenbeschreibung unter Bezugnahme auf die in der Zeichnung dargestellten Ausführungsbeispiele im Folgenden näher erläutert. Darin zeigt:
- Fig. 1: ein erstes Ausführungsbeispiel eines erfindungsgemäßen Fahrzeugkranes,
- Fig. 2a, 2b: eine Seitenansicht und eine Draufsicht auf das Gelenkarmsystem des Ausführungsbeispieles nach Fig. 1 in einer ersten Stellung,
- Fig. 3a, 3b: eine Seitenansicht und eine Perspektive des Gelenkarmsystems des Ausführungsbeispiels gemäß Fig. 1 in einer zweiten Position und
- Fig. 4: im Prinzip das zwischen den Anlenkpunkten und der Drehachse gebildete Gelenkdreieck.

Der in Fig. 1 dargestellte Kran 1 ist als Fahrzeugkran ausgebildet, der auf einer an einem Fahrzeug angeordneten bzw. anordenbaren Basis 14 montiert ist. Der Kran 1 weist eine Kransäule 2 auf, die an der Basis 14 um eine vertikale Achse drehbar gelagert ist. Mit der Kransäule 2 ist über die Gelenkverbindung 15 das Gelenkarmsystem 3 drehgelenkig verbunden und zwar um eine zur Hauptebene des Kranes 1 im Wesentlichen normale Drehachse 16. Zum Bewegen des Gelenkarmsystems 3 in Bezug auf die Kransäule 2 ist ein zwischen der Kransäule 2 und dem Gelenkarmsystem 3 wirkender Hubzylinder 6 vorgesehen.

Das Gelenkarmsystem 3 weist beim dargestellten Ausführungsbeispiel einen Hubarm 4 und einen mit dem Hubarm 4 drehgelenkig verbundenen Knickarm 5 auf, wobei die Anordnung der Drehachse 10 der Gelenkverbindung 8 zwischen dem Hubarm 4 und dem Knickarm 5 derart erfolgt, dass - analog zur Gelenkverbindung 15 zwischen der Kransäule 2 und dem Gelenkarmsystem 3 - die beiden Ober die Gelenkverbindung 8 bzw. 15 verbundenen Arme 4, 5 im zusammengeklappten Zustand im Wesentlichen in einer Ebene zu liegen kommen, wobei - wie aus der Fig. 1 ersichtlich - die Kransäule 2, der Hubarm 4 und der Knickarm 5 des Kranes 1 im zusammengeklappten Zustand Z-förmig angeordnet sind.

Weiters sind zwei zwischen dem Hubarm 4 und dem Knickarm 5 wirkende Knickzylinder 7, 7' (siehe Fig. 2b) an gegenüber liegenden Seiten außen am Hubarm 4 und am Knickarm 5 angelenkt, über die die Schwenkbewegung des Knickarmes 5 in Bezug auf den Hubarm 4 realisiert wird. Der Knickarm 5 ist als Formrohr ausgebildet, in dem ein Teleskoparm 13 verfahr- bzw. verschiebbar gelagert ist.

Die Fig. 2a und 2b zeigen das Gelenkarmsystem 3 in ausgestrecktem Zustand, d.h. der Hubarm 4 und der Knickarm 5 liegen im Wesentlichen auf einer Geraden. Der Knickzylinder 7. der die Basis des Gelenkdreieckes zwischen den Anlenkpunkten 11 und 12 sowie der Drehachse 10 bildet, ist dabei derart angeordnet, dass der Abstand a zwischen dem Anlenkpunkt 11 des Knickzylinders 7 am Hubarm 4 und der Drehachse 10 in etwa 2 ½ bis 3 mal so groß ist wie der Abstand b zwischen dem Anlenkpunkt 12 des Knickzylinders 7 am Knickarm 5 und der Drehachse 10. Anders ausgedrückt befindet sich der lange Schenkel des Gelenkdreiecks am Hubarm 4, während der kurze Schenkel des Gelenkdreieckes, der auch als Momentenhebel bezeichnet wird, am Knickarm 5 ausgebildet ist.

Insbesondere aus Fig. 2b ist ersichtlich, dass am Hubarm 4 ein Aufnahmeabschnitt 9 für den Knickarm 5 ausgebildet ist, und zwar im Bereich der Gelenkverbindung 8. Aufgrund dieser Anordnung steht nahezu die gesamte Länge des als Formrohr ausgebildeten Knickarmes 5 als Aufnahmebereich für den im Knickarm 5 verfahrbar bzw. verschiebbar gelagerten Teleskoparm 13 zur Verfügung, wodurch sich gegenüber dem Stand der Technik eine Reichweitenverlängerung des Kranes 1 von bis zu 1,20 m ergibt.

Die Fig. 3a und 3b zeigen das Gelenkarmsystem 3 in einer Endstellung bei vollkommen eingefahrenem Knickzylinder 7. Dabei greift der Knickarm 5 in den gabelförmig ausgebildeten Aufnahmeabschnitt 9 des Hubarmes 4 ein, wobei der seitlich am Knickarm 5 angeordnete Anlenkpunkt 12 als Anschlag dient und damit die Schwenkbewegung des Knickarmes 5 begrenzt.

In Fig. 4 ist schematisch die Schwenkcharakteristik des Gelenkarmsystems 3 gezeigt. Der Hubarm 4 und der Knickarm 5 sind über die Drehachse 10 drehgelenkig miteinander verbunden, wobei die gegenseitige Schwenkbewegung über den Knickzylinder 7 erfolgt, der am Hubarm 4 im Anlenkpunkt 11 und am Knickarm 5 im Anlenkpunkt 12 angelenkt ist. Dabei erfolgt die Anlenkung des Knickzylinders am Hubarm 4 bzw. am Knickarm 5 derart, dass der Abstand a zwischen dem Anlenkpunkt 11 und der Drehachse 10 größer, vorzugsweise ungefähr 2½ mal so groß wie der Abstand b zwischen dem Anlenkpunkt 12 und der Drehachse 10 ist. Durch diese Anordnung ergibt sich ein maximaler Bewegungswinkel α für den Knickzylinder 7, der durch die beiden Endstellungen E, E' des Knickzylinders 7 begrenzt wird, der kleiner als 80° ist und vorzugsweise bei etwa 35° liegt.

Der maximale Bewegungswinkel β des Knickarmes 5, der durch die beiden Endstellungen des Knickarmes 5 definiert wird, liegt - wie auch bei den bereits aus dem Stand der Technik bekannten Lösungen - bei ca. 310°. Dieser Bewegungswinkel β ist Voraussetzung dafür, dass gattungsgemäße Kräne im zusammengeklappten Zustand Z-förmig angeordnet werden können.

Wenn auch die Erfindung anhand des Ausführungsbeispieles konkret beschreiben wurde, versteht es sich von selbst, dass der Anmeldungsgegenstand nicht auf dieses Ausführungsbeispiel beschränkt ist. Vielmehr sind Maßnahmen und Abwandlungen, die dazu dienen, den Erfindungsgedanken eines Z-förmig zusammenklappbaren Kranes mit verlängerter Reichweite umzusetzen, durchaus denkbar und erwünscht. So ist der erfindungsgemäße Kran keinesfalls auf Fahrzeugkräne beschränkt, d.h. die Basis für die Kransäule kann durchaus auch ortsfest gelagert sein, wie dies in der Schrottverwertung häufig der Fall ist.

## Patentansprüche

1. Klappbarer Kran (1), insbesondere Fahrzeugkran, mit einer drehbar gelagerten Kransäule (2), einem daran angelenkten Gelenkarmsystem (3), das einen Hubarm (4) und einen mit dem Hubarm (4) drehgelenkig verbundenen, teleskopierbaren Knickarm (5) aufweist, wenigstens einem zwischen der Kransäule (2) und dem Hubarm (4) wirkenden Hubzylinder (6) sowie wenigstens einem zwischen dem Hubarm (4) und dem Knickarm (5) wirkenden Knickzylinder (7), wobei die Kransäule (2), der Hubarm (4) und der Knickarm (5) im zusammengeklappten Zustand des Krans Z-förmig angeordnet sind, und der Hubarm (4) im Bereich seiner Gelenkverbindung (8) mit dem Knickarm (5) einen vorzugsweise gabelförmigen Aufnahmeabschnitt (9) für den Knickarm (5) aufweist, wobei der Abstand (a) zwischen der Drehachse (10) der Gelenkverbindung (8) und dem Anlenkpunkt (11) des Knickzylinders (7) am Hubarm (4) größer ist als der Abstand (b) zwischen der Drehachse (10) der Gelenkverbindung (8) und dem Anlenkpunkt (12) des Knickzylinders (7) am Knickarm (5), **dadurch gekennzeichnet, dass** der Knickarm (5) als Formrohr ausgebildet ist, in dem ein Teleskoparm (13) verfahrbar gelagert ist, wobei sich der Aufnahmebereich des Knickarmes (5) für den Teleskoparm (13) im Wesentlichen, vorzugsweise direkt, bis zur Gelenkverbindung (8) mit dem Hubarm (4) erstreckt.

2. Kran nach Anspruch 1, **dadurch gekennzeichnet, dass** der wenigstens eine Knickzylinder (7) seitlich außen liegend am Hubarm (4) und am Knickarm (5) drehbeweglich angelenkt ist.

3. Kran nach Anspruch 2, **gekennzeichnet durch** zwei Knickzylinder (7, 7'), die an gegenüberliegenden Seiten am Hubarm (4) und am Knickarm (5) angelenkt sind.

4. Kran nach einem der Ansprüche 1 bis 3, **dadurch gekennzeichnet, dass** der (die) Anlenkpunkt(e) (11, 11') des (der) Knickzylinder(s) (7, 7') am Hubarm (4) außerhalb des Aufnahmeabschnittes (9) für den Knickarm (5) angeordnet ist (sind),

5. Kran nach einem der Ansprüche 1 bis 4, **dadurch gekennzeichnet, dass** der Bewegungswinkel (a), den der (die) Knickzylinder (7, 7') zwischen seinen beiden Endstellungen (E, E') einschließt (einschließen), kleiner 80°, vorzugsweise kleiner 60°, ist.

6. Kran nach Anspruch 5, **dadurch gekennzeichnet, dass** der Bewegungswinkel (α) des Knickzylinders (7, 7') zwischen 20° und 50°, vorzugsweise bei etwa 35°, liegt.

7. Kran nach einem der Ansprüche 1 bis 6, **dadurch gekennzeichnet, dass** das Verhältnis des Abstandes (a) zwischen der Drehachse (10) der Gelenkverbindung (8) und dem Anlenkpunkt (11, 11') des Knickzylinders (7) am Hubarm (4) zum Abstand (b) zwischen der Drehachse (10) der Gelenkverbindung (8) und dem Anlenkpunkt (12, 12') des Knickzylinders (7, 7') am Knickarm (5) zwischen 4:1 und 1,5:1, vorzugsweise zwischen 3:1 und 2:1, liegt.

## Claims

1. A foldable crane (1), in particular a vehicle crane, comprising a rotatably mounted crane column (2), a pivotal arm system (3) which is pivotably mounted thereto and which has a lift arm (4) and a telescopic articulated arm (5) rotatably hingedly connected to the lift arm (4), at least one lift cylinder (6) acting between the crane column (2) and the lift arm (4) and at least one articulation cylinder (7) acting between the lift arm (4) and the articulated arm (5), wherein the crane column (2), the lift arm (4) and the articulated arm (5) are arranged in a Z-shape in the folded-together condition of the crane and the lift arm (4) in the region of its pivotal connection (8) to the articulated arm (5) has a preferably forked receiving portion (9) for the articulated arm (5), wherein the spacing (a) between the axis of rotation (10) of the pivotal connection (8) and the pivotal mounting point (11) of the articulation cylinder (7) on the lift arm (4) is greater than the spacing (b) between the axis of rotation (10) of the pivotal connection (8) and the pivotal mounting point (12) of the articulation cylinder (7) on the articulated arm (5), **characterised in that** the articulated arm (5) is in the form of a shaped tube in which a telescopic arm (13) is displaceably mounted, wherein the receiving region of the articulated arm (4) for the telescopic arm (13) extends substantially preferably directly to the pivotal connection (8) to the lift arm (4).

2. A crane according to claim 1 **characterised in that** the at least one articulation cylinder (7) is rotatably pivotably connected in laterally outwardly disposed relationship to the lift arm (4) and to the articulated arm (5).

3. A crane according to claim 2 **characterised by** two articulation cylinders (7, 7') which are pivotably mounted at opposite sides to the lift arm (4) and to the articulated arm (5).

4. A crane according to one of claims 1 to 3 **characterised in that** the pivotal mounting point or points (11, 11') of the articulation cylinder or cylinders (7, 7') on the lift arm (4) is or are arranged outside the receiving portion (9) for the articulated arm (5).

5. A crane according to one of claims 1 to 4 **characterised in that** the angle of movement (α) which the articulation cylinder or cylinders (7, 7') includes or include between the two end positions (E. E') thereof is less than 80°, preferably less than 60°.

6. A crane according to claim 5 **characterised in that** the angle of movement (α) of the articulation cylinder (7, 7') is between 20° and 50°, preferably at about 35°.

7. A crane according to one of claims 1 to 6 **characterised in that** the ratio of the spacing (a) between the axis of rotation (10) of the pivotal connection (8) and the pivotal mounting point (11, 11') of the articulation cylinder (7) on the lift arm (4) to the spacing (b) between the axis of rotation (10) of the pivotal connection (8) and the pivotal mounting point (12, 12') of the articulation cylinder (7, 7') on the articulated arm (5) is between 4:1 and 1.5:1, preferably between 3:1 and 2:1.

## Revendications

1. Grue (1) repliable, en particulier grue pour véhicule, comportant un montant (2) monté rotatif, un système de bras articulés (3), qui est articulé contre ce dernier et qui comporte un bras de levage (4) et un bras articulé (5) télescopique, relié de manière articulée et rotative au bras de levage (4), au moins un vérin de levage (6) agissant entre le montant (2) et le bras de levage (4), ainsi qu'au moins un vérin d'articulation (7) agissant entre le bras de levage (4) et le bras articulé (5), le montant (2), le bras de levage (4) et le bras articulé (5) étant disposés en forme de Z dans la position repliée de la grue, et le bras de levage (4), dans la zone de son assemblage articulé (8) avec le bras articulé (5), comporte une partie de réception (9), de préférence en forme de fourche, pour le bras articulé (5), la distance (a) entre l'axe de rotation (10) de l'assemblage articulé (8) et le point d'articulation (12) du vérin d'articulation (7) sur le bras de levage (4), étant supérieure à la distance (b) entre l'axe de rotation (10) de l'assemblage articulé (8) et le point d'articulation (12) du vérin d'articulation (7) sur le bras articulé (5), **caractérisée en ce que** le bras articulé (5) est réalisé sous forme de tube profilé, dans lequel est logé de manière mobile un bras télescopique (13), la zone de réception du bras articulé (5) pour le bras télescopique (13) s'étendant sensiblement, de préférence directement, jusqu'à l'assemblage articulé (8) avec le bras de levage (4).

2. Grue selon la revendication 1, **caractérisée en ce que** ledit au moins un vérin d'articulation (7) est articulé de manière rotative latéralement à l'extérieur en appui contre le bras de levage (4) et le bras articulé (5).

3. Grue selon la revendication 2, **caractérisée par** deux vérins d'articulation (7,7') qui sont articulés contre des faces opposées sur le bras de levage (4) et le bras articulé (5).

4. Grue selon l'une quelconque des revendications 1 à 3, **caractérisée en ce que** le (les) point(s) d'articulation (11, 11') du (des) vérin(s) d'articulation (7, 7') sur le bras de levage (4) est (sont) disposé(s) à l'extérieur de la partie de réception (9) pour le bras articulé (5).

5. Grue selon l'une quelconque des revendications 1 à 4, **caractérisée en ce que** l'angle de déplacement (α), que forme (forment) le (les) vérin(s) d'articulation (7, 7') entre ses deux positions finales (E, E'), est inférieur à 80°, de préférence inférieur à 60°.

6. Grue selon la revendication 5, **caractérisée en ce que** l'angle de déplacement (α) du vérin d'articulation (7, 7') se situe entre 20° et 50°, de préférence autour de 35° environ.

7. Grue selon l'une quelconque des revendications 1 à 6, **caractérisée en ce que** le rapport de la distance (a) entre l'axe de rotation (10) de l'assemblage articulé (8) et le point d'articulation (11, 11') du vérin d'articulation (7) sur le bras de levage (4) et la distance (b) entre l'axe de rotation (10) de l'assemblage articulé (8) et le point d'articulation (12, 12') du vérin d'articulation (7, 7') sur le bras articulé (5) se situe entre 4:1 et 1,5:1, de préférence entre 3:1 1 et 2:1.
